# FASCICULE DE BREVET EUROPEEN

(11) **EP 1 421 238 B1**
(45) Date de publication et mention de la délivrance du brevet: **10.02.2010**
(21) Numéro de dépôt: 02774851.6
(22) Date de dépôt: 29.07.2002
(51) Int. Cl.: E01F 15/00, E01F 9/087, E01F 9/07, E01F 13/08

(54) **DISPOSITIF DE BALISAGE RABATTABLE**
EINZIEHBARE VERKEHRSZEICHENVORRICHTUNG
ROAD SIGNAL DEVICE RETRACTABLE

(30) Priorité: 27.07.2001 FR 0110054
(43) Date de publication de la demande: 26.05.2004
(73) Titulaire: Detienne, Jean-Marie, 06220 Golfe Juan (FR)
(72) Inventeur: Detienne, Jean-Marie, 06220 Golfe Juan (FR)
(74) Mandataire: de Zeeuw, Johan Diederick
(86) Numéro de dépôt international: PCT/FR2002/002710
(87) Numéro de publication internationale: WO 2003/016636

(56) Documents cités:
- FR-A- 2 124 197
- FR-A- 2 398 842
- FR-A- 2 609 069
- US-A- 2 182 697
- US-A- 4 552 089
- US-A- 4 713 910

## Description

La présente invention concerne le domaine de la signalisation sur des voies de communication, ou tout lieu destiné à accueillir des véhicules. Plus particulièrement l'invention concerne un dispositif de balisage rabattable dans le sol que l'on redresse pour indiquer différentes informations au conducteur d'un véhicule, comme défini dans le préamble de la revendication 1. Un tel dispositif est connu du document US-A-4 713 910.

Sur certaines routes ou voies ferrées, certaines informations récurrentes n'ont besoin d'être indiquées qu'à un moment précis. C'est par exemple le cas pour des embouteillages, des vents latéraux, des accidents. Cela peut aussi être utilisé pour indiquer un sens de circulation de façon momentané, comme en cas de travaux.

Certains systèmes utilisent des bornes rétractables dans le sol. Ainsi, le brevet US 4713910 décrit une balise comportant sur sa longueur une crémaillère qui coopère avec un engrenage situé à l'intérieur du sol, permettant à un moteur de descendre et de monter la balise. Le problème de ces balises rétractables est qu'elles nécessitent un certain temps pour être sorties et rentrées dans le sol. Aussi le brevet US 4713910 prévoit également des balises rabattables. Celles-ci sont articulées autour d'un axe permettant le rabattement de la balise à l'intérieur d'un évidement prévu dans le sol. La balise est creuse afin d'accueillir le mécanisme permettant son redressement. La balise doit donc être renforcée pour protéger le mécanisme de tout choc. Ces balises sont utilisées pour interdire l'accès d'une zone à un véhicule et non comme moyen de signalisation sur des voies de circulation. Elles constituent donc des barrières physiques et ne peuvent être que rabaissées dans un sens sur commande de l'utilisateur. Ainsi lorsqu'elles subissent un choc avec un véhicule, celles-ci cassent ou endommagent le véhicule.

Le brevet US 4552089 concerne des balises rabattables amovibles destinées à la signalisation. Il s'agit d'un dispositif permettant d'installer plusieurs balises en même temps. Celles-ci sont également articulées autour d'un axe, leur permettant de se rabattre dans un réceptacle.

L'ensemble du dispositif est amovible. Lorsque le dispositif est installé sur la chaussée, un ressort permet le redressement de la balise, de sorte que celle-ci est verticale. L'enroulement permet d'exercer une contrainte sur la balise et de rabattre celle-ci à l'intérieur du réceptacle. Ainsi, une fois en position au niveau de la voie de circulation, la balise n'est pas actionnable en redressement et en rabattement, mais reste en position fixe. De plus, une contrainte subie dans le sens contraire au rabattement dans le réceptacle entraîne un endommagement de la balise puisqu'aucune rotation dans ce sens n'est prévue. Ceci peut être gênant pour démarquer deux voies de circulation à double sens.

Le document FR2124197 concerne un dispositif permettant de protéger l'accès d'un parking. Le dispositif comprend un arceau pouvant être levé d'une position horizontale (permettant l'accès au parking) vers une position verticale (interdisant l'accès au parking) en appuyant avec le pied sur une pédale faisant partie d'un levier permettant de déplacer l'arceau dans une position verticale. Lorsque l'arceau est en position verticale, le mouvement dudit arceau est automatiquement biloqué avec un verrouillage. Ce verrouillage peut être débloque grâce à l'utilisation d'un électro-aimant faisant basculeur le verrouillage et permettant ainsi de basculer ledit verrouillage vers une position pour lisérer le mouvement de l'arceau.

Le document FR2609069 concerne un dispositif permettant de renforcer la signalisation de passagers piétons en utilisant un élément pouvant se déplacer d'un logement, dans lequel ledit élément est reçu dans sa position verticale, vers une deuxième position vers laquelle l'extrémité du dispositif est visible au-dessus de son logement. Le mouvement du dispositif de signalisation est obtenu grâce à l'utilisation d'air comprimé. Le dispositif selon FR2609069 peut être équipé d'une articulation, cette articulation se trouvant au niveau du sol pour permettre au dispositif de basculer en cas de passage d'un véhicule.

Le but de la présente invention est de permettre l'utilisation de balises rabattables dans le sol, capables en cas de choc avec un véhicule de se coucher pour rester en état de marche sans endommager le véhicule que le choc ait lieu dans un sens de la circulation ou dans l'autre, et pouvant ainsi être positionnées au milieu d'une voie de circulation. Ces balises doivent également pouvoir être érigées et rabattues sur commande sans que le dispositif ne quitte son emplacement.

Plus précisément l'objet de la présente invention est un dispositif de balisage comme définit dans la revendication 1.

Les buts, objets et caractéristiques de l'invention apparaîtront plus clairement à la lecture de la description qui suit faite en référence aux dessins dans lesquels :
la figure 1 représente l'ensemble du dispositif selon une réalisation préférentielle de la présente invention, et
la figure 2 représente un comportement du dispositif selon la présente invention selon un cas donné.

Le dispositif de balisage, tel que représenté en figure 1, est destiné à être inséré dans le sol 3. Il est composé d'un élément de balisage 2, qui comprend un moyen de signalisation 5, de sorte que lorsqu'il est redressé, l'élément de balisage ou balise est en position de signalisation et est visible de loin par les conducteurs. La balise 2 comprend un axe de rotation 7, autour duquel elle peut effectuer une rotation de 90 degrés de la position horizontale à la position verticale ou quasi-verticale. La position horizontale de la balise 2 est ci-après appelée la première position et la position verticale ou quasi-verticale est ci-après appelée la deuxième position de la balise 2. Ainsi, la balise peut se rabattre au niveau du sol, notamment en venant se loger dans le sol à l'intérieur d'un évidement prévu à cet effet, préférentiellement dans un boîtier 8 inséré dans le sol et aux dimensions de la balise. Le redressement en position horizontale et le rabattement en position verticale ou quasi-verticale de la balise 2, est assuré par un moyen d'actionnement. La balise peut donc être relevée ou rabattue sur commande grâce à ce moyen d'actionnement selon la situation à signaler. De même, en cas de choc dans le sens du rabattement, la balise 2 se rabattra dans le sol. Pour répondre à un choc dans l'autre sens, la balise comprend une articulation élastique 4 située au-dessus de l'axe de rotation 7. Ainsi, lorsqu'un tel choc a lieu, la balise va se tordre au niveau de cette articulation sous l'effet de la contrainte, la zone située au-dessous de l'axe de rotation 7 étant en appui contre le sol, et revenir dans la position verticale lorsque cette contrainte aura cessé. L'articulation élastique 4 permet donc à la balise de ployer jusqu'à 180 degrés par rapport à sa position de rabattement au niveau du sol. La figure 4 illustrant ce genre de contrainte représente un véhicule qui en passant sur la balise 2 va coucher celle-ci. Lors du passage du véhicule, la balise est couchée et en frottement sous celui-ci. Dés qu'il sera passé, la balise reviendra en position initiale, à savoir la position verticale ou quasi-verticale.

Préférentiellement l'articulation est constituée d'une pièce 4 en matière souple et élastique, tel que du polyuréthane, comprenant un rétrécissement 6 au niveau duquel se fait une torsion lorsque la balise 2 subit une contrainte opposée à son sens de rabattement au niveau du sol. L'élasticité du matériau permet à la balise 2 de revenir en position verticale ou quasi-verticale.

Préférentiellement le moyen d'actionnement génère un mouvement de translation d'une crémaillère 42 couplée directement à un premier engrenage 44, le mouvement de translation est ainsi transformé en un mouvement de rotation. Sur la figure 1, le premier engrenage 44 est couplé à un second engrenage 46 fixé à la balise 2, de sorte que la rotation du premier engrenage dans un sens entraîne la rotation de la balise dans l'autre sens, et ainsi rabat ou redresse la balise. Il peut également être envisagé un seul engrenage qui est directement fixé à la balise 2 et couplé à la crémaillère 42. De même, le nombre d'engrenages peut être supérieur à deux. Tel que représenté en figure 1, le positionnement vertical de la crémaillère et le nombre pair d'engrenages implique que la descente de la crémaillère 42 entraîne la remontée de la balise 2.

Le moyen d'actionnement peut comprendre un électro-aimant qui lorsqu'il est activé permet à l'élément de balisage ou balise 2 de passer de l'une à l'autre desdites première et deuxième positions. Dans le cas où le dispositif 1 comprend un couple crémaillère engrenage, tel que cela est représenté en figure 1, l'électro-aimant entraîne la translation de la crémaillère 42. Ce dernier comprend un étrier 12 destiné à être fixé dans le sol, un noyau métallique 14, un axe de translation 18a ou 18b à chacune des extrémités 16a ou 16b du noyau et deux bobines électriques 30a et 30b de part et d'autre de l'étrier. Les deux bobines sont reliées à une source de courant continu via des fils électriques 32a et 32 b, de manière à ce que la mise sous tension de l'une des bobines entraîne le déplacement du noyau vers cette bobine. Chacun des axes de translation 18a et 18b passe au travers d'un trou situé à une extrémité de l'étrier 2, l'un des axes 18b étant directement relié à la crémaillère 42, de sorte que la translation du noyau 14 entraîne le déplacement des axes de translation à travers l'étrier 12 et donc la translation de la crémaillère. La translation des axes 18a et 18b est améliorée en fixant des paliers 20a et 20b aux extrémités de l'étrier. Ces paliers comportent un trou de même diamètre que les axes de translation 18a et 18b et sont auto-lubrifiés, de sorte que les axes coulissent au travers des paliers 20a et 20b.

Afin d'utiliser un minimum d'énergie, un ressort 22 est fixé d'un côté à l'étrier 12 et de l'autre à un plateau 24 fixé à l'extrémité de l'axe de translation 18a opposé à la crémaillère 42, de manière à ce que le ressort serve de contrepoids à la balise 2. Ainsi la force nécessaire pour soulever la balise 2 est beaucoup plus faible. La suralimentation de la bobine (30a sur la figure 1) permet de générer un champs magnétique suffisant pour exercer la force requise au redressement de la balise 2.

Le dispositif peut également comprendre une ventouse électromagnétique 52 située à l'opposé de la crémaillère 42, de manière à maintenir par aimantation l'axe de translation 18a. Pour cela la ventouse 52 comprend un aimant permanent générant un champs magnétique d'une intensité permettant de maintenir la balise 2 verticale lorsque celle-ci subit une force inférieure à un seuil S, et permettant son rabattement lorsqu'elle subit une contrainte supérieure au seuil S. Ce seuil S est fixé selon les contraintes que peut subir la balise 2. Ainsi, lorsque la balise est en bord de route, il est important que la balise ne se rabatte pas sous l'action du vent. Le seuil S correspondra donc à l'intensité moyenne du vent qui habituellement souffle à l'endroit où la balise doit être implantée. L'aimant permanent est donc choisi en fonction de ce seuil, qui peut également être un seuil standard, tel qu'une résistance à un vent de 20 km/h. Lorsqu'une voiture percute la balise 2 dans le sens de son rabattement dans la première position, la contrainte subit par la balise est supérieure au seuil S ; le choc désolidarise alors l'axe de translation 18a de la ventouse 52. L'entrefer 50 généré est suffisant pour que l'aimant n'exerce plus une force suffisante pour maintenir la balise dans la deuxième position. Cette dernière se rabat alors au niveau du sol. De même lors du rabattement commandé de la balise, la bobine comprise dans la ventouse est alimentée en courant continu au moyen de fils électriques 54 de manière à annuler l'aimantation générée par l'aimant permanent.

L'alimentation des bobines est de préférence gérée par un boîtier de commande 34 permettant de synchroniser de manière optimale l'alimentation des bobines 30a, 30b et de la ventouse 52. L'alimentation peut être fournie par une source de courant externe au dispositif ou une source interne, telle qu'une batterie.

Préférentiellement la balise 2 a une forme permettant de disposer sur son pourtour le ou les moyens de signalisation 5, de sorte que lorsque la balise 2 est redressée, le moyen de signalisation est visible à 360°. Cette forme peut être celle d'un poteau carré, sur chaque face duquel sont fixés le ou les moyens de signalisation. Préférentiellement la balise a la forme d'un poteau à section ronde, le ou les moyens de signalisation étant répartis sur la circonférence de la balise 2. Lorsqu'un boîtier 8 est prévu, celui-ci a de préférence une forme adéquate pour qu'une fois rabattue dans le boîtier, la balise n'ait pas trop de jeu. Par exemple dans le cas d'une balise en forme d'un poteau de section ronde, le boîtier aura la forme d'une gouttière d'un diamètre intérieur identique à celui de la balise.

Selon un autre mode de réalisation, la balise 2 est plate et constitue ainsi un couvercle de manière à ce que lorsque la balise est rabattue dans le boîtier 8, la balise recouvre alors le moyen d'actionnement et ferme le boîtier. Ce mode de réalisation peut-être avantageux lorsqu'il est installé directement sur la voie de circulation. En effet, il constitue une fois rabattu en première position un élément sécurisant pour les véhicules à deux roues, qui risquent beaucoup moins de glisser dessus. Dans ce cas, certains moyens de signalisation ne pourront être disposés que sur les deux faces les plus grandes de la balise. Néanmoins, cela n'est pas un inconvénient dans la mesure où ces moyens sont généralement des figures représentatives, tels qu'un stop ou une voie interdite à certains véhicules. En effet dans ce cas, seule une visualisation dans les deux sens de circulation de la route est nécessaire. En revanche, la visualisation à 360° peut être conservée pour des bandes réfléchissantes ou des bandes de diodes qui peuvent être disposées sur l'arrête de la balise. Préférentiellement ces balises plates constituant un couvercle ont une épaisseur de 5 millimètres.

Les balises sont de préférence conçues pour résister aux contraintes chimiques et de températures propres aux voies de circulation auxquelles elles sont destinées.

Le dispositif selon la présente invention est installé en effectuant un carottage dans le sol. Le trou 10 résultant de ce carottage a une profondeur et un diamètre permettant de loger le moyen d'actionnement et une partie de la balise 2. Une rainure 9 est également effectuée à la surface du sol 3. La rainure 9 débouche dans le carottage et a une profondeur, une largeur et une longueur suffisante pour accueillir la balise 2 lorsque cette dernière est rabattue en première position. La profondeur du trou 10 doit être suffisante pour qu'une fois positionné, l'ensemble du dispositif affleure à la surface du sol 3 lorsque la balise est rabattue. Pour permettre l'évolution des axes de translation 18a et 18b dans l'étrier 12, l'étrier est fixé à une distance suffisante du fond du trou 10.

Ainsi, le moyen d'actionnement est en permanence logé sous la surface et est protégé des véhicules.

Dans la figure 1, le dispositif représenté est destiné à être installé après un carottage vertical. Mais le dispositif peut également être prévu pour que le moyen d'actionnement soit installé à l'horizontale. Dans ce cas, la disposition de la crémaillère par rapport aux engrenages permet le rabattement de la balise grâce à une translation horizontale de la crémaillère. Ceci est particulièrement intéressant dans le cas des ponts où la profondeur pour creuser est limitée. Une rainure est effectuée pour accueillir tant la balise rabattue que le moyen d'actionnement. La rainure a une longueur suffisante pour qu'une fois installé, l'ensemble du dispositif affleure à la surface du sol lorsque la balise est rabattue en première position. L'étrier est fixé dans la rainure de manière à permettre l'évolution des axes de translation dans l'étrier.

Les applications de ce dispositif sont diverses. Il peut être utilisé pour interdire l'accès à un parking privé. La commande des bobines peut ainsi être actionnée par le propriétaire du parking selon qu'il veut ou non en condamner l'entrée. Pour cela la commande peut être relié à un émetteur récepteur permettant la commande à distance du dispositif.

Il peut aussi être utilisé pour prévenir un usager ayant pris une voie à sens de circulation unique dans le mauvais sens. Dans ce cas, la balise 2 est dans la première position, c'est à dire au niveau du sol, si un véhicule est détecté en sens inverse, par un radar ou un agent, celui-ci actionne la commande qui déclenche le redressement de la balise au niveau de la zone ou va passer le véhicule. Le moyen de signalisation 5 indique au passager qu'il est dans le mauvais sens. Ce dispositif permet de placer la balise sur le côté de la voie, mais surtout sur la voie, permettant un signal facilement percevable. La balise peut en effet être percutée par les véhicules quel que soit leur sens de circulation puisque la balise 2 se rabattra au niveau du sol ou se ploiera. Pour améliorer la signalisation, il est également possible d'installer plusieurs dispositifs, selon la présente invention, le long de la voie et à intervalles réguliers.

Un tel système peut aussi être utilisé sur des voies réservées aux bus ou aux taxis, le moyen de signalisation indiquant le type de véhicule autorisé. Le dispositif peut être installé au milieu de la voie. Dans ce cas, la balise se couche lorsqu'un véhicule passe dessus, et se relève de suite après. Soit le rabattement au niveau du sol se fait dans le sens de la circulation, auquel cas la balise est rabattue dans la première position et le redressement est effectué par le moyen d'actionnement sur commande du chauffeur ou d'un détecteur, soit il se fait dans le sens inverse, auquel cas la balise ploie en se tordant au niveau de l'articulation élastique sous la contrainte du véhicule, frotte sous le véhicule lors de son passage, et se redresse une fois le véhicule passé. Les pare-chocs des véhicules étant en général à 25 ou 35 cm du sol, les dispositifs installés pour ces véhicules comprendront une balise d'environ 45 cm de hauteur, afin que le choc ait lieu dans le quart le plus haut de la balise.

La commande du rabaissement de la balise peut se faire directement de l'extérieur par exemple par l'intermédiaire d'un émetteur relié à un récepteur lui même relié à un module, tel que le boîtier de commande 34, permettant ainsi d'actionner l'alimentation des bobines. On peut aussi prévoir des détecteurs internes à la balise déclenchant l'actionnement de la balise. Par exemple la détection de l'approche d'un véhicule, déclenchera par anticipation le rabaissement de la balise avant tout choc. Ceci permet de prolonger la durée de vie de la balise. Le redressement de la balise peut être programmé au bout d'un certain temps.

Une commande interne peut également être utilisée couplée à un dispositif de sûreté afin d'éviter l'échauffement des bobines, dans le cas où la roue d'un véhicule ou tout autre objet empêche le redressement de la balise rabattue au niveau du sol. Le dispositif de sûreté déclenche la commande pendant un temps de déclenchement limité, suffisant pour redresser la balise lorsqu'elle n'est pas bloquée. Si la bobine ne peut pas se redresser, la commande ne sera pas actionnée en continu, évitant ainsi toute surchauffe des bobines. Au bout d'un intervalle de temps supérieur au temps de déclenchement, par exemple huit fois supérieur, le dispositif actionnera à nouveau la commande. L'alternance déclenchement de la commande et intervalle de temps sans actionnement de la commande, se poursuivra tant que la balise ne sera pas redressée.

Outre sur le réseau routier, ce dispositif peut être utilisé pour des voies ferrées ou des pistes d'aérodromes ou d'aéroports. Dans tous les cas la balise peut être placée au bord des voie, et est levée ou rabattue selon l'événement à signaler. De plus le dispositif peut être placé au milieu de la voie, puisqu'il peut se rabattre dans un sens ou ployer dans l'autre lorsqu'un véhicule passe dessus.

## Revendications

1. Dispositif de balisage destiné à servir de signalisation à au moins un véhicule comprenant un élément de balisage articulé autour d'un axe de rotation et un élément de redressement, ledit élément de balisage pouvant prendre une première position dans laquelle ledit élément de balisage est rabattu au niveau du sol et une deuxième position dans laquelle il est vertical ou quasi vertical, dans lequel ledit élément de redressement est un moyen d'actionnement permettant audit élément de balisage de passer, sur commande, de l'une à l'autre desdites première et deuxième positions par rotation dudit élément de balisage autour dudit axe de rotation (7), **caractérisé en ce que** ledit moyen d'actionnement comprend au moins un engrenage (44 ou 46) et une crémaillère (42), de manière à ce que le redressement et le rabattement dans le sol dudit élément de balisage (2) soit entraîné par des mouvements de translation de ladite crémaillère (42) et dans lequel ledit moyen d'actionnement comprend un électro-aimant qui lorsqu'il est activé permet audit élément de balisage (2) de passer de l'une à l'autre desdites première et deuxième positions en entraînant la translation de la crémaillère (42), et **en ce que** ladite balise comporte en outre, à sa base et au-dessus dudit axe de rotation, une articulation élastique (4) lui permettant de ployer à l'opposé du sens de son rabattement dans ladite première position lorsqu'elle subit une contrainte due au passage d'un véhiculé et de revenir à ladite deuxième position lorsque cette contrainte a cessé.

2. Dispositif de balisage selon la revendication 1, comprenant en outre un boîtier (8) destiné à être inséré dans le sol (3) et à accueillir ledit élément de balisage (2) lorsque celui-ci est rabattu au niveau du sol.

3. Dispositif de balisage selon la revendication 1 ou 2, dans lequel ledit élément de balisage (2) a une forme telle qu'une forme de poteau à section ronde, permettant de disposer sur son pourtour un moyen de signalisation (5), de sorte que lorsque ledit élément de balivage est redressé, ledit moyen de signalisation est visible à 360°.

4. Dispositif de balisage selon la revendication 2 ou 3, dans lequel ledit élément de balisage (2) est plat et constitue ainsi un couvercle de manière à ce que lorsque ledit élément de balivage est rabattu dans ledit boîtier (8), il recouvre alors ledit moyen d'actionnement et ferme ledit boîtier.

5. Dispositif de balisage selon l'une des revendications 1 et 4, dans lequel ledit électro-aimant comprend un étrier (12) destiné à être fixé dans le sol, un noyau métallique (14), un axe de translation (18a et 18b) à chacune des extrémités (16a et 16b) dudit noyau et deux bobines électriques (30a et 30b) de part et d'autre de l'étrier, les deux bobines étant reliées à une source de courant continu de manière à ce que la mise sous tension de l'une des bobines entraîne le déplacement dudit noyau vers cette bobine ; chacun desdits axes de translation passant au travers d'un trou situé à une extrémité de l'étrier, l'un desdits axes de translation étant directement relié à ladite crémaillère (42), de sorte que la translation dudit noyau entraîne la translation de ladite crémaillère.

6. Dispositif de balisage selon la revendication 5, dans lequel ledit moyen d'actionnement comprend en outre une ventouse électromagnétique (52) située à l'opposé de la crémaillère (42), de manière à maintenir par aimantation l'axe de translation (18a) opposé à ladite crémaillère, ladite ventouse comprenant un aimant permanent générant un champs magnétique d'une intensité permettant de maintenir ledit élément de balisage (2) vertical lorsque celui-ci subit une force inférieure à un seuil S, et permettant son rabattement dans le sol lorsqu'il subit une force supérieure au seuil S, ledit axe de translation (18a) se désolidarisant alors de la dite ventouse.

7. Dispositif de balivage selon la revendication 5 ou 6, dans lequel un ressort (22) est fixé d'un côté à l'étrier (12) et de l'autre à un plateau (24) fixé à l'extrémité de l'axe de translation (18a) opposé à ladite crémaillère (42), de sorte que le ressort sert de contrepoids audit élément de balivage (2).

8. Dispositif de balisage selon l'une quelconque des revendications précédentes, dans lequel ladite articulation élastique est constituée d'une pièce (4) en matière élastique, tel que du polyuréthanne, comprenant un rétrécissement (6) au niveau duquel se fait une torsion lorsque ledit élément de balisage (2) subit une contrainte due au passage d'un véhicule.

## Claims

1. A signage device intended to act as a signal to at least one vehicle including a signage element which is articulated around an axle of rotation and an upturning element, said signage element being able to adopt a first position in which said signage element is folded down to ground level and a second position in which it is vertical or virtually vertical, in which said upturning element is an actuation means which makes it possible for said signage element to move, on command, from one to the other of said first and second positions by rotation of said signage element around said axle of rotation (7), **characterised in that** said actuation means includes at least one gear (44 or 46) and a rack (42), such that the upturning and the folding down into the ground of the signage element (2) are brought about by translational movements of said rack (42) and in which said actuation means includes an electromagnet which, when it is activated, makes it possible for said signage element (2) to move from one to the other of said first and second positions by bringing about the translation of the rack (42), and **in that** said sign further comprises, at its base and above said axle of rotation, an elastic articulation (4) which makes it possible for it to bend in the opposite direction to the direction of its folding-down into said first position when it is subjected to a stress due to the passing of a vehicle and to return to said second position when this stress has ceased.

2. The signage device according to claim 1, further including a case (8) intended to be inserted into the ground (3) and to receive said signage element (2) when it is folded down to ground level.

3. The signage device according to claim 1 or 2, in which said signage element (2) has a shape such as a pole shape with a circular section, which makes it possible to arrange on its periphery a signalling means (5), such that when said signage element is upturned, said signalling means is visible at 360°.

4. The signage device according to claim 2 or 3, in which said signage element (2) is flat and thus constitutes a cover such that, when said signage element is folded down into said case (8), it then covers said actuating means and closes said case.

5. The signage device according to one of claims 1 and 4, in which said electromagnet includes a bracket (12) intended to be fixed into the ground, a metal core (14), a translation axle (18a and 18b) at each of the ends (16a and 16b) of said core and two electric coils (30a and 30b) on either side of the bracket, the two coils being connected to a continuous electrical source such that the energising of one of the coils brings about the displacement of said core towards this coil, each of said translation axes passing through a hole situated at an end of the bracket, one of said translation axes being directly linked to said rack (42), such that the translation of said core brings about the translation of said rack.

6. The signage device according to claim 5, **characterised in that** said actuating means further includes an electromagnetic suction pad (52) situated opposite the rack (42) in order to keep, by means of magnetisation, the translation axle (18a) opposite said rack, said suction pad including a permanent magnet which generates a magnetic field of an intensity which makes it possible to keep said signage means (2) vertical when it is subjected to a force below a threshold S and making it possible for it to be folded down into the ground when it is subjected to a force greater than the threshold S, whereby said translation axle (18a) is released from said suction pad.

7. The signage device according to claim 5 or 6, in which a spring (22) is fixed on one side to the bracket (12) and on the other to a plate (24) fixed to the end of the translation axle (18a) opposite said rack (42) such that the spring acts as a counterweight to said signage element (2).

8. The signage element according to any one of the preceding claims, in which said elastic articulation is made up of one piece (4) made of an elastic material such as polyurethane, including a narrowing area (6) at which a torsion takes place when said signage element (2) is subjected to a stress due to the passing of a vehicle.

## Patentansprüche

1. Markierungsvorrichtung, die zur Beschilderung für mindestens ein Fahrzeug dient, ein Markierungselement, das um eine Drehachse herum angeordnet ist, und ein Aufrichtungselement umfassend, wobei das Markierungselement eine erste Position, in der das Markierungselement auf Bodenhöhe heruntergeklappt wird, und eine zweite Position, in der es vertikal oder fast vertikal ist, einnehmen kann, wobei das Aufrichtungselement ein Betätigungsmittel ist, das erlaubt, dass sich das Markierungselement auf Befehl durch Drehung des Markierungselements um die Drehachse (7) von der einen zur anderen der ersten und zweiten Position fortbewegt, **dadurch gekennzeichnet, dass** das Betätigungsmittel mindestens ein Getriebe (44 oder 46) und ein Zahngestänge (42) umfasst, so dass das Aufrichten und das Herunterklappen des Markierungselements (2) auf dem Boden durch Translationsbewegungen des Zahngestänges (42) herbeigeführt werden, und wobei das Betätigungsmittel einen Elektromagneten umfasst, der bei Aktivierung erlaubt, dass sich das Markierungselement (2) von der einen zur anderen der ersten und zweiten Position fortbewegt, wobei die Translation des Zahngestänges (42) herbeigeführt wird, und dadurch, dass die Markierung an ihrer Basis und oberhalb der Drehachse ferner ein elastisches Gelenk (4) beinhaltet, das erlaubt, dass sie sich in der ersten Position entgegengesetzt ihrer Aufrichtung biegt, wenn sie einer Spannung ausgesetzt wird, die aus der Fortbewegung eines Fahrzeugs resultiert, und in die zweite Position zurückkehrt, wenn diese Spannung nicht mehr anhält.

2. Markierungsvorrichtung gemäß Anspruch 1, die ferner ein Gehäuse (8) zum Einführen in den Boden (3) und zum Aufnehmen des Markierungselements (2), wenn dieses auf den Boden heruntergeklappt ist, umfasst.

3. Markierungsvorrichtung gemäß Anspruch 1 oder 2, wobei das Markierungselement (2) eine Form wie die Form eines Pfahls mit rundem Querschnitt aufweist, was ermöglicht, dass auf seinem Umfang ein Beschilderungsmittel (5) angeordnet werden kann, so dass das Beschilderungsmittel um 360° sichtbar ist, wenn das Markierungselement aufgerichtet wird.

4. Markierungsvorrichtung gemäß Anspruch 2 oder 3, wobei das Markierungselement (2) flach ist und zudem einen Deckel bildet, so dass das Markierungselement, wenn es in dem Gehäuse (8) heruntergeklappt ist, somit das Betätigungselement abdeckt und das Gehäuse schließt.

5. Markierungsvorrichtung gemäß einem der Ansprüche 1 und 4, wobei der Elektromagnet einen Klemmbügel (12) zum Fixieren im Boden, einen Metallkern (14), eine Translationsachse (18a und 18b) an jedem der Endstücke (16a und 16b) des Kerns und zwei elektrische Spulen (30a und 30b) auf beiden Seiten des Klemmbügels umfasst, wobei die beiden Spulen mit einer Gleichstromquelle verbunden sind, so dass die Spannungszuschaltung einer der Spulen die Verschiebung des Kerns zu dieser Spule hin herbeiführt; wobei sich jede der Translationsachsen durch eine an einem Endstück des Klemmbügels befindliche Öffnung fortbewegt, wobei eine der Translationsachsen mit dem Zahngestänge (42) direkt verbunden ist, so dass die Translation des Kerns die Translation des Zahngestänges herbeiführt.

6. Markierungsvorrichtung gemäß Anspruch 5, wobei das Betätigungselement ferner einen elektromagnetischen Saugnapf (52), der sich gegenüber dem Zahngestänge (42) befindet, umfasst, um die Translationsachse (18a) durch Magnetisierung gegenüber dem Zahngestänge zu halten, wobei der Saugnapf einen Dauermagneten umfasst, der ein Magnetfeld mit einer Intensität erzeugt, die erlaubt, das Markierungselement (2) vertikal zu halten, wenn dieses einer Kraft ausgesetzt wird, die unter einer Schwelle S liegt, und die ermöglicht, dass es in den Boden heruntergeklappt werden kann, wenn es einer Kraft ausgesetzt wird, die über der Schwelle S liegt, wobei sich die Translationsachse (18a) dann von dem Saugnapf trennt.

7. Markierungsvorrichtung gemäß Anspruch 5 oder 6, wobei eine Feder (22) mit einer Seite an dem Klemmbügel (12) fixiert ist und mit der anderen an einer Platte (24), die an dem Endstück der Translationsachse (18a) gegenüber dem Zahngestänge (42) fixiert ist, so dass die Feder dem Markierungselement (2) gegenüber als Gegengewicht dient.

8. Markierungsvorrichtung gemäß einem der vorhergehenden Ansprüche, wobei das elastische Gelenk aus einem Stück (4) aus elastischem Werkstoff, wie etwa Polyurethan, besteht, das eine Verengung (6) umfasst, bei der eine Torsion stattfindet, wenn das Markierungselement (2) einer Spannung ausgesetzt wird, die aus der Fortbewegung eines Fahrzeugs resultiert.
